# EUROPÄISCHE PATENTSCHRIFT

(11) **EP 1 805 408 B1**
(45) Veröffentlichungstag und Bekanntmachung des Hinweises auf die Patenterteilung: **18.06.2008**
(21) Anmeldenummer: 05796953.7
(22) Anmeldetag: 28.09.2005
(51) Int. Cl.: F02M 37/04, F02M 37/02, F02M 37/10, F04D 5/00

(54) **KRAFTSTOFFPUMPE UND KRAFTSTOFFVERSORGUNGSANLAGE FÜR EINE BRENNKRAFTMASCHINE EINES KRAFTFAHRZEUGES MIT EINER KRAFTSTOFFPUMPE**
FUEL PUMP AND FUEL SUPPLY SYSTEM FOR AN INTERNAL COMBUSTION ENGINE OF A MOTOR VEHICLE EQUIPPED WITH A FUEL PUMP
POMPE À CARBURANT ET SYSTÈME D'ALIMENTATION EN CARBURANT POURVU D'UNE POMPE À CARBURANT POUR LE MOTEUR À COMBUSTION INTERNE D'UN V HICULE À MOTEUR

(30) Priorität: 28.10.2004 DE 102004052439
(43) Veröffentlichungstag der Anmeldung: 11.07.2007
(73) Patentinhaber: Continental Automotive GmbH, 30165 Hannover (DE)
(72) Erfinder: GEISSEL, Eberhard, 36093 Künzell (DE)
(86) Internationale Anmeldenummer: PCT/EP2005/054884
(87) Internationale Veröffentlichungsnummer: WO 2006/045686

(56) Entgegenhaltungen:
- DE-A1- 10 055 344
- DE-A1- 10 138 838
- DE-A1- 19 946 024

## Beschreibung

Kraftstoffpumpe und Kraftstoffversorgungsanlage für eine Brennkraftmaschine eines Kraftfahrzeuges mit einer Kraftstoffpumpe

Die Erfindung betrifft eine Kraftstoffpumpe mit einem angetriebenen, einem Gehäuseteil gegenüberstehenden Laufrad, mit in dem Laufrad angeordneten, einander konzentrisch umschließenden Kränzen von Schaufelkammern begrenzenden Leitschaufeln, mit den Kränzen der Leitschaufeln in dem Gehäuseteil gegenüberstehenden, teilringförmigen Kanälen zur Förderung von Kraftstoff, mit mit den teilringförmigen Kanälen verbundenen Auslasskanälen, wobei die Kränze der Schaufelkammern und die teilringförmigen Kanäle eine radial innere Förderkammer und eine radial äußere Förderkammer bilden. Weiterhin betrifft die Erfindung eine Kraftstoffversorgungsanlage für eine Brennkraftmaschine eines Kraftfahrzeuges mit einer solchen Kraftstoffpumpe zur Ansaugung von Kraftstoff aus einem Kraftstoffbehälter und zur Förderung des Kraftstoffs zu der Brennkraftmaschine.

Solche Kraftstoffpumpen werden in Kraftstoffversorgungsanlagen heutiger Kraftfahrzeuge häufig eingesetzt und sind aus der Praxis bekannt (Siehe z.B. die DE-A-101.38.838). Dabei dienen die Förderkammern der Kraftstoffpumpe zur Befüllung eines Schwalltopfes und zur Versorgung der Brennkraftmaschine des Kraftfahrzeuges mit Kraftstoff. Das Laufrad ist in der Regel auf einer Welle eines Elektromotors befestigt und wird im Normalbetrieb mit einer Nenndrehzahl angetrieben. Jedoch wird die Nenndrehzahl insbesondere beim Start der Brennkraftmaschine bei niedrigen Temperaturen häufig nicht zuverlässig erreicht, da der Elektromotor mit einer niedrigen Spannung betrieben wird und daher nur eine geringe Leistungsabgabe hat. Dies führt insbesondere in der radial inneren Förderkammer zu einer starken Verminderung der Förderleistung der Kraftstoffpumpe. Im ungünstigsten Fall wird der Schwalltopf hierdurch nicht mehr befüllt und die Förderung des Kraftstoffs zu der Brennkraftmaschine unterbrochen.

Ein weiterer Nachteil der bekannten Kraftstoffversorgungsanlage besteht darin, dass das Laufrad im Normalbetrieb unabhängig von dem Kraftstoffbedarf der Brennkraftmaschine ständig mit der Nenndrehzahl angetrieben werden muss, damit die Förderleistung der radial inneren Förderkammer nicht absinkt. Hierdurch weist die Kraftstoffpumpe einen unnötig hohen Energiebedarf zum Antrieb des Laufrades auf.

Der Erfindung liegt das Problem zugrunde, eine Kraftstoffpumpe der eingangs genannten Art so zu gestalten, dass sie auch bei einer geringen Drehzahl des Laufrades unterhalb der Nenndrehzahl eine ausreichend hohe Förderleistung der inneren Förderkammer sicherstellt. Weiterhin soll eine Kraftstoffversorgungsanlage mit einer solchen Kraftstoffpumpe geschaffen werden, welche eine zuverlässige Förderung des Kraftstoffs bei unterschiedlichen Drehzahlen des Laufrades sicherstellt.

Das erstgenannte Problem wird erfindungsgemäß dadurch gelöst, dass die radial äußere Förderkammer mit der radial inneren Förderkammer über einen Verbindungskanal verbunden ist.

Durch diese Gestaltung vermag Kraftstoff von der radial äußeren Förderkammer zu der radial inneren Förderkammer überzuströmen, wenn der Druck innerhalb der radial inneren Förderkammer absinkt. Da bei geringer Drehzahl des Laufrades die Förderleistung in der radial äußeren Förderkammer wesentlich weniger absinkt als in der radial inneren Förderkammer, wird hierdurch eine zuverlässige Förderung von Kraftstoff in den beiden Förderkammern sichergestellt. Daher lässt sich die erfindungsgemäße Kraftstoffpumpe bei entsprechend geringem Kraftstoffbedarf der Brennkraftmaschine ohne Gefahr einer Unterbrechung der Förderung des Kraftstoffs auch mit einer Drehzahl unterhalb der Nenndrehzahl betreiben.

Die erfindungsgemäße Kraftstoffpumpe gestaltet sich konstruktiv besonders einfach, wenn der Verbindungskanal in dem Gehäuseteil angeordnet ist und die teilringförmigen Kanäle verbindet.

Die Fertigung der erfindungsgemäßen Kraftstoffpumpe erfordert einen besonders geringen Aufwand, wenn der Verbindungskanal als in dem Gehäuseteil angeordnete Nut ausgebildet ist. Da das Gehäuseteil der Kraftstoffpumpe meist ohnehin im Sinterverfahren oder im Spritzgussverfahren gefertigt wird, lässt sich der Verbindungskanal durch eine baulich sehr einfache Änderung der Werkzeugform des Gehäuseteils erzeugen.

Bei einem Druckgefälle zwischen der radial äußeren Förderkammer und der radial inneren Förderkammer lässt sich eine Versorgung der radial inneren Förderkammer mit Kraftstoff zuverlässig sicherstellen, wenn der Verbindungskanal von der radial äußeren Förderkammer in Drehrichtung des Laufrades gesehen zu der radial inneren Förderkammer weist. Da der Druck in der Regel in der radial äußeren Förderkammer größer ist als in der radial inneren Förderkammer und zudem über deren Länge ansteigt, lässt sich durch eine geeignete Wahl des Anschlusses des Verbindungskanals an der radial äußeren Förderkammer einfach sicherstellen, welcher Mindestdruck in der radial inneren Förderkammer eingestellt wird.

Eine Beeinflussung der Strömungen in den Förderkammern durch den Verbindungskanal bei Nenndrehzahl lässt sich gemäß einer anderen vorteilhaften Weiterbildung der Erfindung einfach vermeiden, wenn die Anschlüsse des Verbindungskanals an der radial inneren und der radial äußeren Förderkammer so gelegt sind, dass bei einer Nenndrehzahl des Laufrades an beiden Anschlüssen derselbe Druck herrscht. Da bei geringer Drehzahl des Laufrades der Druck in der radial inneren Förderkammer besonders stark absinkt, wird durch diese Gestaltung der Druck in der radial inneren Förderkammer ausschließlich unterhalb der Nenndrehzahl durch den Verbindungskanal angehoben.

Der Anschluss des Verbindungskanals an der äußeren Förderkammer erfordert gemäß einer anderen vorteilhaften Weiterbildung der Erfindung einen besonders geringen Aufwand, wenn ein an dem radial äußeren, teilringförmigen Kanal angeschlossener Anfangsabschnitt des Verbindungskanal um einen vorgesehenen Winkel α zur durch die Drehachse des Laufrades geführten Geraden geneigt ist.

Der Anschluss des Verbindungskanals an der inneren Förderkammer erfordert gemäß einer anderen vorteilhaften Weiterbildung der Erfindung einen besonders geringen Aufwand, wenn ein in den radial inneren, teilringförmigen Kanal mündender Endabschnitt des Verbindungskanals um einen vorgesehenen Winkel β zur durch die Drehachse des Laufrades geführten Geraden geneigt ist.

Verwirbelungen in den Förderkammern beim Überströmen des Kraftstoffs lassen sich gemäß einer anderen vorteilhaften Weiterbildung der Erfindung besonders gering halten, wenn der Winkel α und/oder der Winkel β ungefähr 45° betragen/beträgt.

Die Länge des Verbindungskanals lässt sich gemäß einer anderen vorteilhaften Weiterbildung der Erfindung frei wählen und damit der Mindestdruck in der inneren Förderkammer einfach einstellen, wenn der Verbindungskanal einen konzentrisch zwischen den teilringförmigen Kanälen angeordneten, mittleren Abschnitt aufweist.

Eine Beeinflussung der Strömung in dem Verbindungskanal durch Reibung an dem Laufrad lässt sich gemäß einer anderen vorteilhaften Weiterbildung der Erfindung besonders gering halten, wenn das Laufrad in seinem dem Verbindungskanal gegenüberstehenden Bereich eine glatte Oberfläche aufweist.

Zur weiteren Verringerung der Beeinflussung der Strömung durch Reibung an dem Laufrad trägt es gemäß einer anderen vorteilhaften Weiterbildung der Erfindung bei, wenn der als Nut ausgebildete Verbindungskanal tiefer als breit ist. Durch diese Gestaltung wird die Kontaktfläche des Laufrades mit dem in dem Verbindungskanal befindlichen Medium besonders gering gehalten.

Das zweitgenannte Problem, nämlich die Schaffung einer Kraftstoffversorgungsanlage mit einer solchen Kraftstoffpumpe, bei welcher eine zuverlässige Förderung des Kraftstoffs bei unterschiedlichen Drehzahlen des Laufrades sichergestellt ist, wird erfindungsgemäß dadurch gelöst, dass die radial äußere Förderkammer mit der Brennkraftmaschine und die radial innere Förderkammer mit einer innerhalb des Kraftstoffbehälters angeordneten Saugstrahlpumpe verbunden ist.

Durch diese Gestaltung lässt sich die Kraftstoffpumpe ausschließlich für den Kraftstoffbedarf der Brennkraftmaschine auslegen, wobei durch den Verbindungskanal der Kraftstoffpumpe sichergestellt ist, dass die radial innere Förderkammer ausreichend Kraftstoff erhält. Im Vergleich zu einer Kraftstoffförderanlage, bei der die Saugstrahlpumpe über einen Abzweig von der zu der Brennkraftmaschine geführten Leitung mit Kraftstoff versorgt wird, gestaltet sich die erfindungsgemäße Kraftstoffversorgungsanlage, bei der die Förderkammern der Kraftstoffpumpe über einen Verbindungskanal verbunden sind, besonders kostengünstig. Dank der Erfindung hat die erfindungsgemäße Kraftstoffversorgungsanlage zwei über den Verbindungskanal verbundene Stufen, von denen eine ausschließlich die Brennkraftmaschine und die andere ausschließlich Kraftstoff innerhalb des Kraftstoffbehälters fördert.

Die erfindungsgemäße Kraftstoffversorgungsanlage hat durch eine Steuereinrichtung zur Regelung der Leistung eines das Laufrad antreibenden Elektromotors in Abhängigkeit von dem Kraftstoffbedarf der Brennkraftmaschine einen besonders geringen Energiebedarf.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: schematisch eine Kraftstoffversorgungsanlage mit einer erfindungsgemäßen Kraftstoffpumpe,
- Fig. 2: eine Schnittdarstellung durch die Kraftstoffpumpe aus Figur 1 entlang der Linie II - II.

Figur 1 zeigt schematisch eine Kraftstoffversorgungsanlage 1 für eine Brennkraftmaschine 2 eines Kraftfahrzeuges mit einer in einem Kraftstoffbehälter 3 angeordneten Fördereinheit 4. Die Fördereinheit 4 weist eine in einem Schwalltopf 5 angeordnete Kraftstoffpumpe 6 mit einer von einem Elektromotor 7 angetriebenen Pumpenstufe 8 auf. Der Elektromotor 7 wird über eine Steuereinrichtung 9 mit elektrischem Strom versorgt. Von der Kraftstoffpumpe 6 geförderter Kraftstoff gelangt über eine Vorlaufleitung 10 zu der Brennkraftmaschine 2. Die Vorlaufleitung 10 und elektrische Leitungen 11 des Elektromotors 7 sind durch einen in den Kraftstoffbehälter 3 eingesetzten Flansch 12 hindurchgeführt.

Die Pumpenstufe 8 ist als Seitenkanalpumpe ausgebildet und weist ein zwischen zwei Gehäuseteilen 13, 14 drehbar angeordnetes Laufrad 15 und zwei Förderkammern 16, 17 auf. Das Laufrad 15 ist drehfest auf einer Welle 18 des Elektromotors 7 befestigt und hat zwei einander konzentrisch umschließende Kränze Schaufelkammern begrenzende Leitschaufeln 19, 20. Die Schaufelkammern bilden mit gegenüberstehend in den Gehäuseteilen 13, 14 angeordneten, teilringförmigen Kanälen 21, 22 die Förderkammern 16, 17. Die radial innere Förderkammer 16 fördert Kraftstoff aus dem Schwalltopf 5 zu einer Saugstrahlpumpe 23, während die radial äußere Förderkammer 17 Kraftstoff aus dem Schwalltopf 5 durch den Elektromotor 7 in die Vorlaufleitung 10 fördert. Die Saugstrahlpumpe 23 saugt Kraftstoff über einen Vorfilter 24 aus dem Kraftstoffbehälter 3 an und fördert diesen in den Schwalltopf 5. Die Förderkammern 16, 17 durchdringen jeweils das Laufrad 15 und weisen daher in jedem der Gehäuseteile 13, 14 angeordnete, teilringförmige Kanäle 21, 22 auf. In Figur 1 sind zur Verdeutlichung Einlässe 25, 26 und Auslässe 27, 28 der Förderkammern 16, 17 in den Gehäuseteilen 13, 14 in die Zeichenebene gedreht dargestellt. Tatsächlich erstrecken sich die teilringförmigen Kanäle 21, 22 über einen Winkelbereich von bis zu 340°.

Figur 2 zeigt eines der Gehäuseteile 14 der Pumpenstufe 8 der Kraftstoffpumpe 6 aus Figur 1. Hierbei sind die einander konzentrisch umschließenden teilringförmigen Kanäle 21, 22, welche den Kränzen der Leitschaufeln 19, 20 des in Figur 1 dargestellten Laufrades 15 gegenüberstehen, deutlich zu erkennen. Die Drehrichtung des Laufrades 15 ist mit einem Pfeil gekennzeichnet. Weiterhin zeigt Figur 2, dass die teilringförmigen Kanäle 21, 22 über einen Verbindungskanal 29 miteinander verbunden sind. Der Verbindungskanal 29 ist als in dem Gehäuseteil 14 angeordnete Nut ausgebildet, welche tiefer als breit ist. Der Verbindungskanal 29 weist einen an dem äußeren teilringförmigen Kanal 22 angeschlossenen Anfangsabschnitt 30 und einen in den inneren teilringförmigen Kanal 21 mündenden Endabschnitt 31 auf. Der Anfangsabschnitt 30 und der Endabschnitt 31 sind über einen parallel zu den teilringförmigen Kanälen 21, 22 angeordneter, mittlerer Abschnitt 32 miteinander verbunden. Der Anfangsabschnitt 30 ist um den Winkel α und der Endabschnitt 31 ist um den Winkel β zur durch die Drehachse des Laufrades 15 geführten Geraden geneigt. Die Winkel α und β betragen beispielsweise jeweils 45°.

Der Verbindungskanal 29 ist derart an den teilringförmigen Kanälen 21, 22 angeschlossen, dass an Anschlüssen 33, 34 des Verbindungskanals 29 an den teilringförmigen Kanälen 21, 22 bei einer Nenndrehzahl des Laufrades 15 derselbe Druck herrscht. Damit herrscht in dem Verbindungskanal 29 ein Druckgleichgewicht, welches eine Strömung von Kraftstoff unterbindet. Sinkt die Drehzahl des Laufrades 15 jedoch unter die Nenndrehzahl, sinken auch die Förderdrücke in den Förderkammern 16, 17 und damit den teilringförmigen Kanälen 21, 22. In dem radial inneren, teilringförmigen Kanal 21 ist der Druckabfall jedoch wesentlich stärker ausgeprägt als in dem radial äußeren, teilringförmigen Kanal 22. Ein solcher Druckabfall hätte jedoch zur Folge, dass die Saugstrahlpumpe 23 nicht mehr zuverlässig mit Kraftstoff als Treibmittel versorgt werden würde. Der Verbindungskanal 29 schafft hierbei Abhilfe, indem bei einem Absinken des Drucks in der radial inneren Förderkammer 16 Kraftstoff aus der radial äußeren Förderkammer 17 abgezweigt wird und den vorgesehenen Druck in der radial inneren Förderkammer 16 aufrecht erhält. Damit ermöglicht die Kraftstoffversorgungsanlage 1 die Steuerung der Leistungsabgabe des Elektromotors 7 durch die Steuereinrichtung 9 nach dem Verbrauch der Brennkraftmaschine 2 an Kraftstoff.

## Patentansprüche

1. Kraftstoffpumpe mit einem angetriebenen, einem Gehäuseteil gegenüberstehenden Laufrad, mit in dem Laufrad angeordneten, einander konzentrisch umschließenden Kränzen von Schaufelkammern begrenzenden Leitschaufeln, mit den Kränzen der Leitschaufeln in dem Gehäuseteil gegenüberstehenden, teilringförmigen Kanälen zur Förderung von Kraftstoff, mit mit den teilringförmigen Kanälen verbundenen Auslasskanälen, wobei die Kränze der Schaufelkammern und die teilringförmigen Kanäle eine radial innere Förderkammer und eine radial äußere Förderkammer bilden, **dadurch gekennzeichnet, dass** die radial äußere Förderkammer (17) mit der radial inneren Förderkammer (16) über einen Verbindungskanal (29) verbunden ist.

2. Kraftstoffpumpe nach Anspruch 1, **dadurch gekennzeichnet, dass** der Verbindungskanal (29) in dem Gehäuseteil (14) angeordnet ist und die teilringförmigen Kanäle (21, 22) verbindet.

3. Kraftstoffpumpe nach Anspruch 1 oder 2, **dadurch gekennzeichnet , dass** der Verbindungskanal (29) als in dem Gehäuseteil (14) angeordnete Nut ausgebildet ist.

4. Kraftstoffpumpe nach zumindest einem der vorhergehenden Ansprüche, **dadurch gekennzeichnet, dass** der Verbindungskanal (29) von der radial äußeren Förderkammer (17) in Drehrichtung des Laufrades (15) gesehen zu der radial inneren Förderkammer (16) weist.

5. Kraftstoffpumpe nach zumindest einem der vorhergehenden Ansprüche, **dadurch gekennzeichnet, dass** Anschlüsse (33, 34) des Verbindungskanals (29) an der radial inneren und der radial äußeren Förderkammer (16, 17) so gelegt sind, dass bei einer Nenndrehzahl des Laufrades (15) an beiden Anschlüssen (33, 34) derselbe Druck herrscht.

6. Kraftstoffpumpe nach zumindest einem der vorhergehenden Ansprüche, **dadurch gekennzeichnet, dass** ein an dem radial äußeren, teilringförmigen Kanal (22) angeschlossener Anfangsabschnitt (30) des Verbindungskanal (29) um einen vorgesehenen Winkel α zur durch die Drehachse des Laufrades (15) geführten Geraden geneigt ist.

7. Kraftstoffpumpe nach zumindest einem der vorhergehenden Ansprüche, **dadurch gekennzeichnet, dass** ein in den radial inneren, teilringförmigen Kanal (21) mündender Endabschnitt (31) des Verbindungskanals (29) um einen vorgesehenen Winkel β zur durch die Drehachse des Laufrades (15) geführten Geraden geneigt ist.

8. Kraftstoffpumpe nach zumindest einem der vorhergehenden Ansprüche, **dadurch gekennzeichnet, dass** der Winkel α und/oder der Winkel β ungefähr 45° betragen/beträgt.

9. Kraftstoffpumpe nach zumindest einem der vorhergehenden Ansprüche, **dadurch gekennzeichnet, dass** der Verbindungskanal (29) einen konzentrisch zwischen den teilringförmigen Kanälen (21, 22) angeordneten, mittleren Abschnitt (32) aufweist.

10. Kraftstoffpumpe nach zumindest einem der vorhergehenden Ansprüche, **dadurch gekennzeichnet, dass** das Laufrad (15) in seinem dem Verbindungskanal (29) gegenüberstehenden Bereich eine glatte Oberfläche aufweist.

11. Kraftstoffpumpe nach zumindest einem der vorhergehenden Ansprüche, **dadurch gekennzeichnet, dass** der als Nut ausgebildete Verbindungskanal (29) tiefer als breit ist.

12. Kraftstoffversorgungsanlage für eine Brennkraftmaschine eines Kraftfahrzeuges mit einer Kraftstoffpumpe nach einem der vorhergehenden Ansprüche zur Ansaugung von Kraftstoff aus einem Kraftstoffbehälter und zur Förderung des Kraftstoffs zu der Brennkraftmaschine, **dadurch gekennzeichnet, dass** die radial äußere Förderkammer (17) mit der Brennkraftmaschine (2) und die radial innere Förderkammer (16) mit einer innerhalb des Kraftstoffbehälters (3) angeordneten Saugstrahlpumpe (23) verbunden ist.

13. Kraftstoffversorgungsanlage nach Anspruch 12, **gekennzeichnet durch** eine Steuereinrichtung zur Regelung der Leistung eines das Laufrad (15) antreibenden Elektromotors (7) in Abhängigkeit von dem Kraftstoffbedarf der Brennkraftmaschine (2).

## Claims

1. Fuel pump having a driven impeller facing a casing part, with rings of guide vanes arranged in the impeller concentrically enclosing one another and defining blade chambers, with partially annular fuel feed ducts facing the rings of guide vanes in the casing part, and with outlet ducts connected to the partially annular ducts, the rings of the blade chambers and the partially annular ducts forming a radially inner delivery chamber and a radially outer delivery chamber, **characterized in that** the radially outer delivery chamber (17) is connected to the radially inner delivery chamber (16) via a connecting duct (29).

2. Fuel pump according to claim 1, **characterized in that** the connecting duct (29) is arranged in the casing part (14) and connects the partially annular ducts (21, 22).

3. Fuel pump according to claim 1 or 2, **characterized in that** the connecting duct (29) takes the form of a groove arranged in the casing part (14).

4. Fuel pump according to at least one of the preceding claims, **characterized in that** the connecting duct (29) points away from the radially outer delivery chamber (17) towards the radially inner delivery chamber (16) viewed in the direction of rotation of the impeller (15).

5. Fuel pump according to at least one of the preceding claims, **characterized in that** connections (33, 34) of the connecting duct (29) to the radially inner and the radially outer delivery chambers (16, 17) are laid so that at a rated speed of the impeller (15) the same pressure prevails on both connections (33, 34).

6. Fuel pump according to at least one of the preceding claims, **characterized in that** an initial section (30) of the connecting duct (29) connected to the radially outer, partially annular duct (22) is inclined by a designated angle α to the straight line taken through the axis of rotation of the impeller (15).

7. Fuel pump according to at least one of the preceding claims, **characterized in that** a terminal section (31) of the connecting duct (29) opening into the radially inner, partially annular duct (21) is inclined by a designated angle β to the straight line taken through the axis of rotation of the impeller (15).

8. Fuel pump according to at least one of the preceding claims, **characterized in that** the angle α and/or the angle β is/are approximately 45°.

9. Fuel pump according to at least one of the preceding claims, **characterized in that** the connecting duct (29) has a middle section (32) arranged concentrically between the partially annular ducts (21, 22).

10. Fuel pump according to at least one of the preceding claims, **characterized in that** the impeller (15) has a smooth surface in its area facing the connecting duct (29).

11. Fuel pump according to at least one of the preceding claims, **characterized in that** the connecting duct (29) in the form of a groove is deeper than it is wide.

12. Fuel feed system for an internal combustion engine of a motor vehicle having a fuel pump according to any one of the preceding claims for drawing fuel from a fuel tank and delivering the fuel to the internal combustion engine, **characterized in that** the radially outer delivery chamber (17) is connected to the internal combustion engine (2) and the radially inner delivery chamber (16) is connected to a jet pump (23) arranged inside the fuel tank (3).

13. Fuel feed system according to claim 12, **characterized by** a control device for regulating the power output of an electric motor (7) driving the impeller (15) as a function of the fuel demand of the internal combustion engine (2).

## Revendications

1. Pompe à carburant comportant une roue à aubes entraînée et faisant face à une moitié de boîtier, des aubes directrices montées dans la roue à aubes et limitant des couronnes de chambres à aubes s'entourant réciproquement d'une façon concentrique, des conduits en forme d'anneaux partiels destinés au refoulement du carburant et faisant face, dans la moitié de boîtier, aux couronnes des aubes directrices, des conduits de sortie reliés aux conduits en forme d'anneaux partiels, où les couronnes des chambres à aubes et les conduits en forme d'anneaux partiels forment une chambre de refoulement radialement intérieure et une chambre de refoulement radialement extérieure, **caractérisée par le fait que** la chambre de refoulement radialement extérieure (17) est reliée à la chambre de refoulement radialement intérieure (16) par un canal de liaison (29).

2. Pompe à carburant selon la revendication 1, **caractérisée par le fait que** le canal de liaison (29) est ménagé dans la moitié de boîtier (14) et relie les conduits (21, 22) en forme d'anneaux partiels.

3. Pompe à carburant selon la revendication 1 ou 2, **caractérisée par le fait que** le canal de liaison (29) est conçu sous la forme de rainure ménagée dans la moitié de boîtier (14).

4. Pompe à carburant selon au moins l'une des revendications précédentes, **caractérisée par le fait que** le canal de liaison (29) va, vu dans le sens de rotation de la roue à aubes (15), de la chambre de refoulement radialement extérieure (17) vers la chambre de refoulement radialement intérieure (16).

5. Pompe à carburant selon au moins l'une des revendications précédentes, **caractérisée par le fait que** des raccordements (33, 34) du canal de liaison (29) sur la chambre de refoulement radialement intérieure (16) et la chambre de refoulement radialement extérieure (17) sont disposés de telle manière qu'il y a la même pression au niveau des deux raccordements (33, 34) à une vitesse de rotation nominale de la roue à aubes (15).

6. Pompe à carburant selon au moins l'une des revendications précédentes, **caractérisée par le fait qu'**une section initiale (30) du canal de liaison (29) raccordée au conduit radialement extérieur (22) en forme d'anneau partiel est inclinée d'un angle prévu α par rapport à la droite constituant l'axe de rotation de la roue à aubes (15) .

7. Pompe à carburant selon au moins l'une des revendications précédentes, **caractérisée par le fait qu'**une section finale (31) du canal de liaison (29) débouchant dans le conduit radialement intérieur (21) en forme d'anneau partiel est inclinée d'un angle prévu β par rapport à la droite constituant l'axe de rotation de la roue à aubes (15) .

8. Pompe à carburant selon au moins l'une des revendications précédentes, **caractérisée par le fait que** l'angle α et/ou l'angle β ont une valeur de 45° environ.

9. Pompe à carburant selon au moins l'une des revendications précédentes, **caractérisée par le fait que** le canal de liaison (29) comporte une section centrale (32) placée concentriquement entre les conduits (21, 22) en forme d'anneaux partiels.

10. Pompe à carburant selon au moins l'une des revendications précédentes, **caractérisée par le fait que** la roue à aubes (15) a une surface lisse dans sa partie faisant face au canal de liaison (29).

11. Pompe à carburant selon au moins l'une des revendications précédentes, **caractérisée par le fait que** le canal de liaison (29) conçu sous forme de rainure est plus profond que large.

12. Système d'alimentation en carburant pour moteur à combustion interne de véhicule automobile, comportant une pompe à carburant selon l'une des revendications précédentes destinée à aspirer du carburant dans un réservoir à carburant et à refouler le carburant vers le moteur à combustion interne, **caractérisé par le fait que** la chambre de refoulement radialement extérieure (17) est reliée au moteur à combustion interne (2) et la chambre de refoulement radialement intérieure (16) est reliée à une pompe à jet aspirant (23) placée à l'intérieur du réservoir à carburant (3).

13. Système d'alimentation en carburant selon la revendication 12, **caractérisé par** un dispositif de commande permettant de régler la puissance d'un moteur électrique (7), qui entraîne la roue à aubes (15), en fonction du besoin en carburant du moteur à combustion interne (2).
